# EUROPÄISCHE PATENTSCHRIFT

(11) **EP 1 924 506 B1**
(45) Veröffentlichungstag und Bekanntmachung des Hinweises auf die Patenterteilung: **07.01.2009**
(21) Anmeldenummer: 06775184.2
(22) Anmeldetag: 13.09.2006
(51) Int. Cl.: B65D 5/74

(54) **VERSCHLUSSVORRICHTUNG FÜR GESCHLOSSENE BEHÄLTNISSE AUS KUNSTSTOFFFOLIE**
CLOSURE APPARATUS FOR CLOSED CONTAINERS COMPOSED OF A PLASTIC FILM
DISPOSITIF DE FERMETURE DESTINE A DES CONTENANTS FERMES REALISES EN FILM PLASTIQUE

(30) Priorität: 16.09.2005 CH 15142005
(43) Veröffentlichungstag der Anmeldung: 28.05.2008
(73) Patentinhaber: Saddlesprings Beverage Company Inc., Long Beach, CA 90803 (US)
(72) Erfinder: FELDMANN, Clarence, P., CH-8152 Opfikon (CH); BERMAN, Ron, Long Beach, CA 90803 (US)
(74) Vertreter: Schneider Feldmann AG Patent- und Markenanwälte
(86) Internationale Anmeldenummer: PCT/CH2006/000491
(87) Internationale Veröffentlichungsnummer: WO 2007/030965

(56) Entgegenhaltungen:
- EP-A- 1 088 765
- EP-A- 1 415 926
- WO-A-02/28728
- US-A- 5 960 992

## Beschreibung

Die vorliegende Erfindung betrifft eine über einer Stelle eines geschlossenen Behältnisses anbringbare Verschlussvorrichtung aus Kunststoff, bestehend aus einem spundförmigen Unterteil mit zylindrischem Ausgussstutzen der mit dem Behältnis verbunden oder verbindbar ist, und einer Schraubkappe, die auf den Unterteil aufschraubbar ist, sowie einem zylindrischen Durchstosser, der in axialer Richtung beidseitig offen ist und im Unterteil verschiebbar gelagert ist, wobei in der Schraubkappe Mitnehmermittel vorhanden sind, die bei der erstmaligen Abschraubbewegung der Schraubkappe den Durchstosser schraubenförmig nach unten bewegen, wobei der Durchstosser mit mindestens einem Schneidelement ausgerüstet ist.

Verschlussvorrichtungen der eingangs genannten Art sind in zahlreichen Ausführungsformen aus verschiedenen Dokumenten und als auf dem Markt erhältlich bekannt. Von den ältesten Dokumenten, die eine solche Verschlussvorrichtung der eingangs genannten Art beschreiben, wird diesseits die US-A-5,020,690 angesehen. Dieses Dokument beschreibt eine Verschlussvorrichtung der eingangs genannten Art, welche sich hiervon lediglich dadurch unterscheidet, dass das Mitnehmermittel in der Schraubkappe lediglich zur Ausübung einer in axialer Richtung verlaufenden Bewegung des Durchstossers dient. Entsprechend führt somit auch der Durchstosser 3 keine schraubenförmige Bewegung durch, sondern übt entsprechend der Wirkung der Mitnehmermittel ebenfalls nur eine axiale translatorische Wirkung aus. Die zur Erzielung einer Schraubbewegung erforderliche Rotation wird entsprechend verhindert durch Nocken am Durchstosser, die an entsprechenden Führungen im spundförmigen Unterteil, nämlich in dessen Ausgussstutzen, angeordnet sind.

Das Schneidelement ist bei der erwähnten Ausführungsform gemäss der US-A-5,020,690 aus einer Vielzahl von Zähnen gebildet. Absolut vergleichbar ist eine Lösung, welche aus der US-A-5,141,133 bekannt ist. Hier besteht das Schneidelement aus einer durchgehenden umlaufenden, lückenlosen Reihe von aneinander grenzenden Zähnen, so dass der Durchstosser praktisch die Gestalt eines ringförmigen Sägeblattes hat. Diese Lösung, welche aus der US-A-5,141,133 bekannt ist, besitzt aber ansonsten dasselbe Antriebssystem wie die zuvor beschriebene Ausführung gemäss der US-A-5,020,690.

In allen zuvor genannten Dokumenten haben die Durchstosser folglich eine reine axiale translatorische Bewegung ohne jegliche Rotation. Das heisst, der Durchstosser wird wortwörtlich durch das Verpackungsmaterial, aus dem das Behältnis besteht, hindurch gestossen. Hierzu muss man wissen, dass alle Verschlussvorrichtungen bis heute, welche der eingangs genannten Bauart entsprechen, auf Behältnissen angebracht worden sind, die aus einem mehrlagigen Material hergestellt sind und im Wesentlichen aus Papier und/oder Karton bestehen mit zusätzlichen ausserordentlich dünnen Schichten aus Kunststoff und/oder Aluminium. Die Schneidelemente, die wie bereits erwähnt im Wesentlichen aus einer Vielzahl von Zähnen bestehen, konnten mit ihren Spitzen lediglich eine Perforation vornehmen. Damit entsprechende Verschlüsse überhaupt funktionsfähig waren, mussten die Behältnisse eine Teilstanzung oder -prägung aufweisen, durch die das Verpackungsmaterial bereits stark geschwächt wurde. Eine solche Vorstanzung bedeutet, dass der zylindrische Ausgussstutzen des spundförmigen Unterteiles möglichst exakt deckend über dieser Vorstanzung angebracht werden muss. Dies ist technisch ausgesprochen schwierig, insbesondere da die Anbringung des spundförmigen Unterteils nicht mechanisch verbunden exakt platziert sein kann, sondern vielmehr, weil der spundförmige Unterteil auf die Verpackung aufgeklebt werden muss, ist praktisch zwangsläufig bei den erforderlichen Herstellgeschwindigkeiten eine Abweichung vorhanden. Entsprechend wurden die Masse so ausgelegt, dass eine gewisse Toleranz zulässig ist. So wird entsprechend die Vorstanzung etwas kleiner dimensioniert als der lichte Durchmesser des zylindrischen Ausgussstutzens. Trotz dieser Vorsichtsmassnahmen war die Ausschussrate bei Verschlüssen dieser Bauart ausserordentlich hoch. Nicht nur die zwangsläufig kaum realisierbare Genauigkeit, die nicht eingehalten werden konnte, verursachte diese Ausschüsse, sondern auch das Problem der entsprechenden Klebstoffdosierung, um den spundförmigen Unterteil auf die Folie zu kleben, verursachte diese Ausschüsse. Bereits geringfügige Übermengen an Klebstoff führen dazu, dass beim Aufdrucken der Klebstoff auch teilweise zum Zentrum hin gequetscht wird und dieser Klebstoff somit genau in den Bereich der Vorstanzung gelangt. So bald der Klebstoff ausgehärtet ist, ist eine korrekte und einwandfreie Durchtrennung des Verpackungsmaterials mittels dem Durchstosser nicht mehr realisierbar. Logischerweise ergibt sich auch ein Problem, wenn zu wenig Klebstoff verwendet wird, weil dann die Haftung des spundförmigen Unterteils am folienartigen Verpackungsmaterial ungenügend ist und beim Aufdrehen der Durchstosser praktisch nur die Folie des Verpackungsmaterials vom Flansch des Ausgussstutzens abgestoßen hat.

Nachdem dieses Problem erkannt worden ist, sind Verschlussvorrichtungen der eingangs genannten Art realisiert worden, bei denen der Durchstosser nicht mehr in einer rein translatorischen Bewegung vorangetrieben wurde, sondern wie eingangs erwähnt wurde der Durchstosser nun schraubenförmig nach unten bewegt. Hierzu wurden in der Schraubkappe entsprechende Mitnehmermittel vorgesehen, die mit entsprechend zusammen wirkenden Mitnehmermitteln im Durchstosser zusammen wirken. Lösungen dieser Art sind beispielsweise aus den Dokumenten US-A-5,297,696, US-A-5,482,176 und der US-A-5,960,992 bekannt. All diese Lösungen verlangten aber selbstverständlich auch weiterhin eine Vorstanzung des Folienmaterials, aus dem das Behältnis besteht, und zudem waren auch bei diesen Lösungen die Schneidmittel immer als durchgehender Kranz von Zähnen realisiert. Dank der nun erfolgten Schraubbewegung führten diese Zähne praktisch eine Sägetätigkeit durch. Hinzu kommt, dass eine gewisse exzentrische Anbringung der Verschlussvorrichtung relativ zur Vorstanzung weniger pragmatisch war, da der Zähnekranz bei der Exzentrizität meist mindestens einmal, üblicherweise jedoch zweimal die Vorstanzung kreuzt und somit mindestens ein Zahn hier eindringen kann und dabei die Perforation der Kunststofffolienlage vornehmen kann. Da der Kunststoff eingebettet ist, kann dieser sich auch nicht mehr ausdehnen als gerade in den schmalen schlitzförmigen Bereich der Vorstanzung, die lediglich einige Hundertstelmillimeter beträgt. Die Zähne konnten somit einerseits die Papier/Kartonschichten sägeartig durchtrennen und so bald die Zähne auf die Kunststofffolie traten, diese perforieren. Dabei war die Vielzahl der Zähne vorteilhaft betrachtet worden, da dadurch eine Vielzahl von Perforationen entstehen.

Tatsächlich hat man jedoch festgestellt, dass eine Mehrzahl von Perforationen an sich keinen Vorteil ergibt. Vielmehr hat sich gezeigt, dass eine Vielzahl von Zähnen automatisch dazu führt, dass diese Zähne relativ schwach sein müssen. Während dies für die Perforation an sich kaum relevant ist, so lange die Zähne scharf sind, hat es sich aber gezeigt, dass das sägeartige Durchtrennen der wesentlich dickeren Hauptschichten aus Papier und Karton dazu führt, dass diese Zähne einerseits weniger scharf und andererseits mit Fasern umgebene sind, was dieselbe Wirkung hat, nämlich eine geringere Perforationsfähigkeit.

Aus dieser Erkenntnis heraus sind entsprechend Weiterentwicklungen getätigt worden, bei denen einerseits die Zahl der Zähne reduziert und andererseits die Form der Zähne unterschiedlich gestaltet wurde. So ist beispielsweise aus der EP-A-1'415'926 eine Lösung mit lauter gleich hohen, jedoch ungleichmässig über den Umfang verteilten Zähnen bekannt. Schliesslich wird gemäss der US-A-6,279,779 eine Verschlussvorrichtung mit einem Durchstosser offenbart, der lediglich noch einen einzigen Zahn aufweist. Dieser Zahn ist entsprechend stark gestaltet und weist verschiedene Flächen auf mit unterschiedlicher Wirkung. So weist der Zahn einen scharfkantigen eckigen Bereich auf, welcher der Perforation dient, sowie einen Schneidbereich. Dank seiner entsprechenden Dicke hat er gleichzeitig auch eine Abweisfunktion, wobei jedoch diese Abweisfunktion durch einen separaten Verdränger realisiert ist, der ebenfalls am Durchstosser angeordnet ist. Die Ein-Zahn-Version hat sich eindeutig nicht bewährt. Die Abläufe des Durchtrennens des Kartons, des Perforierens des Kunststofffolienanteiles und des Schneidens des gesamten Materiales und schliesslich das Wegklappen des ausgeschnittenen Teiles haben sich nicht in einem einzigen Element optimieren lassen.

Die bereits früher ausführlich beschriebenen Dokumente, welche Verschlussvorrichtungen mit einem zylindrischen Durchstosser zeigen, bei denen der gesamte untere Durchstosserrand mit einer vielzahl von gleich hohen Zähnen versehen ist, führten dazu, dass praktisch auch alle Zähne gleichzeitig auf die zu durchstossende Folie gelangen. Damit wird aber die aufzuwendende Kraft zur Durchtrennung der Kunststofffolien enorm erhöht. Die Elastizität der Folie führt daher leider nicht zum gewünschten Effekt, dass beim Auftreffen der Zähne die Perforation praktisch gleich dem Berühren einer Seifenblase durchtrennt wird. Um den erwähnten negativen Effekt zu vermeiden, schlägt die JP-A-11-171233 eine Lösung mit einer Mehrzahl von Zähnen vor, die allesamt auf unterschiedlichen Höhen angeordnet sind. Damit wird die erforderliche Kraft zur Durchtrennung der Folie reduziert.

Wie bereits eingangs erwähnt, sind alle bisher bekannten und auf dem Markt erhältlichen Verschlussvorrichtungen der eingangs genannten Art konstruktiv für ein Verpackungsmaterial konzipiert, welches wie erwähnt aus Mischungen unterschiedlichster Materialien besteht und insbesondere einen grossen Anteil an Papier und Karton enthält. Solches Verpackungsmaterial weist eine entsprechende Festigkeit auf, die in gewissen Fällen erwünscht ist, jedoch in Fällen, in denen insbesondere das Abfallvolumen vermindert werden soll, sowie andere hier nicht detailliert auszuführenden Eigenschaften erzielt werden sollen, eignet sich Verpackungsmaterial, das im Wesentlichen nur aus einer Kunststofffolie besteht und lediglich eine oder mehrere zusätzliche Sperrschichten aus anderen Materialien besitzt, wobei diese Sperrschichten im Bereich von mehreren µ in der Dicke betragen, für solche Materialien sind alle bisher bekannten Verschlussvorrichtungen vollständig ungeeignet.

Die WO-A-02/28728 schlägt eine Verschlussvorrichtung vor, die alle Merkmale des Oberbegriffs des Anspruchs 1 offenbart.

Es ist daher die Aufgabe der vorliegenden Erfindung, eine Verschlussvorrichtung der eingangs genannten Art zu schaffen, welche unter Meidung der vorbekannten Probleme speziell für Weichverpackungen geeignet ist, die praktisch aus einer einzigen Kunststofffolie mit oder ohne Sperrschichten bestehen.

Diese Aufgabe löst eine Verschlussvorrichtung gemäss Oberbegriff des Patentanspruches 1, die sich dadurch auszeichnet, dass drei Schneidelemente über den Umfang des unteren Randes verteilt angeordnet sind, wobei die Schneidelemente Zähne sind und der Abstand der Spitzen des ersten Zahnes zum zweiten Zahn am Umfang die Grösse X hat und der Abstand der Spitze des zweiten Zahnes zum dritten Zahn die Grösse Y hat, während der Abstand der Spitzen des dritten Zahnes zum ersten Zahn Z beträgt, und dass jedem eine in Umfangrichtung verlaufende Versteifungsschulter zugeordnet ist, wobei die Versteifungsschulter an zwei Zähnen in schneidender Drehrichtung dem Zahn nachfolgend an einem dritten Zahn in schneidender Richtung diesem Zahn vorlaufend angeordnet ist, wobei jede Schulter mit dem zugeordneten Zahn ineinander übergehend gestaltet ist, und dass ferner die Spitzen aller drei Zähne auf derselben Höhe distanziert zum unteren Rand angeordnet sind und dass das geschlossene, zu öffnende Behältnis aus einer ein- oder mehrlagigen Kunststofffolie gefertigt ist.

Weitere vorteilhafte Ausgestaltungsformen des Erfindungsgegenstandes sind in den abhängigen Ansprüchen aufgeführt und deren Bedeutung geht aus der nachfolgenden Beschreibung hervor.

In der anliegenden Zeichnung ist ein einziges, bevorzugtes Ausführungsbeispiel des Erfindungsgegenstandes detailliert dargestellt und an Hand der nachfolgenden Beschreibung erläutert. Es zeigt:
- Figur 1: eine Aufsicht auf die Verschlussvorrichtung von unten auf den spundförmigen Unterteil, mit darin vollständig eingeschraubtem Durchstosser;
- Figur 2: eine dreidimensionale Ansicht der Verschlussvorrichtung unter Weglassung der Schraubkappe, bei teilweise ausgeschraubtem Durchstosser und
- Figur 3: dieselbe Verschlussvorrichtung in der Ansicht wie in Figur 2 mit vollständig bis zur Gebrauchslage ausgeschraubtem Durchstosser.
- Figur 4: zeigt schliesslich eine schematische Ansicht des Durchstossers in seiner Abwicklung, zur Verdeutlichung der erfindungsgemässen Anordnung der drei Schneidelemente.

In der anliegenden Zeichnung ist wie bereits erwähnt ein einziges, bevorzugtes Ausführungsmodell dargestellt, wobei die hier für die Erfindung keine neue Gesichtspunkte ergebende Schraubkappe weggelassen worden ist. Bezüglich der Ausgestaltung der Schraubkappe wird ausdrücklich auf die Publikation WO 03/002419 verwiesen, in der eine Schraubkappe gezeigt ist, welche die Bezugszahl 4 aufweist und eine Deckfläche 40 besitzt, an deren Unterseite eine Ringwand 43 angeformt ist, die wiederum auf ihrer Innenseite, d.h. zum Zentrum hin gerichtet, Mitnehmerelemente 44 aufweist, die mit entsprechenden ratschenförmigen Mitnehmerelementen am Durchstosser zusammen wirken. Für die vorliegende Erfindung, die sich im Wesentlichen auf die besondere Ausgestaltung des Durchstossers bezieht, wird somit davon ausgegangen, dass dieser Durchstosser mit einer Schraubkappe ausgerüstet ist, welche mindestens bezüglich ihrer funktionalen Teile der Ausführung gemäss der Schraubkappe in der WO 03/002419 entspricht.

Neben der Schraubkappe, die wie bereits erwähnt hier nicht dargestellt ist, umfasst die Verschlussvorrichtung, die insgesamt mit 1 bezeichnet wird, zusätzlich zwei weitere Teile, nämlich einen spundförmigen Unterteil 2 und einen darin schraubverbindlich lagernden zylindrischen Durchstosser 3. Die erfindungsgemässe Verschlussvorrichtung 1 besteht somit in der Benutzungslage aus drei gesonderten Elementen, wobei die Schraubkappe, obwohl nur andeutungsweise, in der Figur 1 vorhanden mit der Bezugszahl 4 bezeichnet ist. In der Figur 1 ist die montierte Verschlussvorrichtung 1 von unten mit Sicht auf den spundförmigen Unterteil 2 erkennbar, wobei der zylindrische Durchstosser 3 in der vollständig eingeschraubten Position dargestellt ist. Die Schraubkappe wäre hier mit Blick auf die Innenseite der Deckfläche 41 erkennbar, und deren Mitnehmerelemente, welche radial nach innen federnde Pfosten sind, sind mit 42 bezeichnet. Diese Mitnehmerelemente 42 sind so gestaltet, dass sie beim Aufschrauben der Schraubkappe 4 den Durchstosser 3 mitnehmen, wobei der Durchstosser 3 in eine Schraubbewegung versetzt wird, bei der der Durchstosser 3 aus dem spundförmigen Unterteil 2 in Richtung zum Behältnis hin bewegt wird, und der Durchstosser 3 damit die Folie der Verpackung durchtrennt. Diese Aufschraubrichtung ist mit dem Pfeil F dargestellt. Bei Drehung in die Gegenrichtung wird die Schraubkappe 4 geschlossen. Bei der erstmaligen Öffnung, bei der die Schraubkappe 4 in Richtung F gedreht wird, wird der Durchstosser 3 bis in eine Endlage bewegt, wie sie in der Figur 3 dargestellt ist. In jener Position sind dann die Mitnehmer 42 der Schraubkappe 4 nicht mehr mit dem Durchstosser 3 in Wirkverbindung, sodass der Durchstosser 3 in der Endlage verbleibt, wenn danach die Schraubkappe 4 in Gegenrichtung zum Pfeil F zurückgedreht wird. Nach der erstmaligen Betätigung der Verschlussvorrichtung 1 funktioniert diese wie ein gewöhnlicher Schraubverschluss auf einem spundförmigen Ausguss.

Bezüglich den nachfolgenden Erläuterungen, die sich auf den spundförmigen Unterteil 2 beziehen, wird insbesondere auf die Figuren 1 und 2 verwiesen. Der spundförmige Unterteil 2 weist zwei Hauptbestandteile auf, die integral miteinander verbunden einteilig hergestellt sind, nämlich einen zylindrischen Rohrabschnitt 20, der den Ausgussspund bildet, und einen daran endständig angeordneten Verbindungsflansch 22. Der Verbindungsflansch 22 dient der Kleb- oder Schweissverbindung der Verschlussvorrichtung 1 mit der hier nicht dargestellten Verpackung, die wie bereits erwähnt aus einer ein- oder mehrlagigen Kunststofffolie besteht. Falls der spundförmige Unterteil 2 mit der Verpackung schweissverbunden werden soll, kann die Unterseite 25 mit Energieleitrippen 26 versehen sein, die hier lediglich andeutungsweise in der Figur 1 eingezeichnet sind. Ferner kann der endständige Verbindungsflansch 22 mit einer optionalen Orientierungskerbe 23 versehen sein, die lediglich in den Figuren 1 und 3 eingezeichnet ist. Die optionale Orientierungskerbe 23 dient lediglich als Orientierungshilfe in einer Montagevorrichtung. Dank der Orientierungskerbe 23 ist somit eine radial in eine bestimmten Winkellage bringbare Positionierung möglich. Je nach Ausgestaltung der Montagevorrichtung kann dies vorteilhaft sein, muss aber keineswegs zwingend vorhanden sein.

Der zylindrische Rohrabschnitt 20 bzw. der Ausgussspund weist ein auf seiner zylindrischen Aussenfläche angeordnetes Aussengewinde 21 auf, welches zur Verbindung mit der Schraubkappe 4 dient. Dieses Aussengewinde wird vorzugsweise als Feingewinde gestaltet, damit die Schraubkappe in der Montage ohne Schraubbewegung direkt aufgedrückt werden kann, wobei das hier nicht ersichtliche Innengewinde der Schraubkappe, welches mit dem Aussengewinde 21 auf dem Ausgussspund 20 ratschenförmig übereinander geschoben werden kann. Der zylindrische Rohrabschnitt 20 besitzt ferner ein Innengewinde 24, welches lediglich in der Figur 1 andeutungsweise erkennbar als zweigängiges Innengewinde ausgestaltet ist. Hierbei spielt es für die Erfindung keine Rolle, ob dieses Innengewinde 24 eingängig oder mehrgängig gestaltet ist.

Die besonders erfindungswesentlichen Elemente sind am Durchstosser 3 erkennbar, und zu deren Beschreibung und Erläuterung wird insbesondere auf die Figuren 3 und 4 verwiesen. Der zylindrische Durchstosser 3 weist einen zylindrischen Rohrabschnitt 30 auf, der beidseitig vollständig offen ist. Der zylindrische Rohrabschnitt 30 hat ein Aussengewinde 31, welches mit dem Innengewinde 24 im zylindrischen Rohrabschnitt 20, dem Ausgussspund zusammenwirkt. In der Figur 3 ist der Durchstosser 3 in seiner untersten Lage gezeichnet, so dass das Innengewinde 24 im Ausgussspund 20 ersichtlich ist. Der Durchstosser 3 besitzt eine ringförmige Mantelwand 32, dessen untere Stirnfläche 33 als Aufbaufläche für die daran einstückig angeformten drei Schneidelemente 34,35,36 bildet. Die Schneidelemente 34,35,36 sind somit einstückig über die Stirnfläche 33 mit der Mantelwand 32 des zylindrischen Rohrabschnittes 30 geformt. Die drei Schneidelemente besitzen je einen Zahn. Das Schneidelement 34 besitzt einen Zahn 340, das Schneidelement 35 einen Zahn 341, und das dritte Schneidelement 36 einen Zahn 342. Auch in der Figur 3 ist die Aufschraubrichtung mit dem Pfeil F dargestellt. Jeder Zahn 340-342 besitzt eine Spitze. Hierbei sind die Spitzen 343 des Zahnes 340 sowie die Spitze 344 des Zahnes 341 als Perforierspitzen ausgestaltet, während die Spitze 345 des Zahnes 342 sowohl als Perforierspitze oder wie hier dargestellt als Andruckspitze 345 ausgestaltet ist. Sämtliche Spitzen 343-345 liegen in einer Ebene und sind somit allesamt gleich weit von der unteren Stirnfläche 33 der Mantelwand 32 entfernt gelegen. Hiermit wird sichergestellt, dass bei einer Aufschraubbewegung, d.h. in Richtung des Pfeiles F, in dem der Verschluss geöffnet wird bzw. die Schraubkappe 4 entfernt und der zylindrische Durchstosser 3 in Richtung des Behältnisses sich bewegt, gleichzeitig auf die Folie der Verpackung aufzuliegen kommen. Hierbei erfolgt somit in einem ersten Schritt eine Spannung der zu durchtrennenden Folie. Erst wenn diese Spannung aufgebaut ist, erfolgt dann zumindest mit den beiden Perforierspitzen 343 und 344 eine Perforation der Folie. Jeder Zahn 340-342 weist eine entsprechende Schneidkante 346-348. Die Schneidkanten 346-348 sind so angeordnet, dass sie bei Drehung in Richtung des Pfeiles F wirksam werden. Während die Schneidkante 346 des Zahnes 340 sowie die Schneidkante 347 des Zahnes 341 jeweils von der entsprechenden Spitze 343 bzw. 344 zur unteren Stirnfläche 33 des zylindrischen Rohrabschnittes 30 verlaufen, verläuft die Schneidkante 348 verkürzt als Schneidkante von dessen Spitze 345 bis zur einer noch zu beschreibenden Versteifungsschulter. Jedem Zahn 340-342 ist eine Versteifungsschulter 350-352 zugeordnet. Die beiden Versteifungsschultern 350 und 351 sind in schneidender Richtung den entsprechenden zugeordneten Zähnen 340 und 341 nachlaufend angeordnet, während die Versteifungsschulter 352 in schneidender Richtung dem entsprechenden Zahn 342 vorlaufend angeordnet ist. Die vorlaufende Versteifungsschulter 352 ist insbesondere auch noch verlängert. Die Versteifungsschultern 350-352 dienen dazu, die Zähne 340-342 so zu verstärken, dass sie beim Aufbau der Spannung auf die zu durchtrennende Folie nicht umklappen. Da insbesondere der Zahn 342, der wie nachfolgend noch beschrieben eine weitere Funktion aufweist, vermehrt Kräfte aufnehmen sollte, ist die entsprechende Versteifungsschulter 352 länger ausgestaltet.

Wie aus der Abwicklung in der Figur 4 ersichtlich, beträgt die Distanz zwischen dem ersten Zahn 340 zum zweiten Zahn 341 die Distanz X, während die Distanz zwischen dem zweiten Zahn 341 und dem dritten Zahn 342 die Distanz Y aufweist, und schliesslich bildet die Distanz zwischen dem dritten Zahn 342 und dem ersten Zahn 340 die Distanz Z. Hierbei ist ersichtlich, dass die Distanzen X und Y kürzer sind als die Distanz Z. Damit soll sichergestellt werden, dass insbesondere die Schneidelemente 34 und 35 die Hauptschneidtätigkeit ausüben, während das Schneidelement 36 eine Schneid- und Verdrängungstätigkeit ausübt. Prinzipiell ist es möglich, insbesondere die Distanzen X und Y in der Grösse gleich zu gestalten. Dies ist jedoch nicht zwingend, sondern stellt lediglich eine Optimierungsfrage dar, welche im Wesentlichen mit der Materialwahl zusammen hängt.

Der Durchstosser 3 weist an seiner zum Zentrum hin gelegenen Innenfläche zwei Mitnehmerkanten 37 und 38 auf, die mit den Mitnehmerelementen 42 zusammen wirken. Bevorzugterweise wird man eine der beiden Mitnehmerkanten 37 so verlegen, dass diese mit der Spitze 343 einer der Schneidelemente 34 fluchtet. Diese Mitnehmerkanten bilden eine Verdickung in radialer Richtung und versteifen entsprechend den Zahn, damit dieser gegenüber einer Verformung versteift ist. Die zweite Mitnehmerkante 38 liegt im Durchstosser 3 in etwa diametral der ersten Mitnehmerkante 37 gegenüber.

Zwischen jeweils zwei benachbarten Schneidelementen 34-36 verbleiben Lücken 360. Diese Lücken 360 sind bevorzugterweise alle gleich gross. Dies erleichtert das Eingreifen von entsprechenden Fingern einer Montagevorrichtung, haben aber auf die eigentliche Durchtrennungsfunktion des Durchstossers keinen Einfluss.

Auch die Neigungen der Schneidkanten 346-348 können unterschiedlich sein. In der hier dargestellten Ausführungsform sind die Schneidkanten 346 und 347 in der Neigung gleich gestaltet, während die verkürzte Schneidkante 348 des Schneidelementes 36 einen flacheren Verlauf nimmt.

Von jeder Spitze 343-345 verlaufen somit jeweils eine Schneidkante 346-348, während die der Schneidkante abgelegenen Kanten als Nachlaufkanten bezeichnet werden. Der Winkel, den die jeweilige Schneidkante und die dazugehörige Nachlaufkante miteinander an der entsprechenden Spitze einschliessen, ist mit α bezeichnet. Bevorzugterweise beträgt dieser Winkel weniger als 150°. In einer bevorzugten Ausführungsform, insbesondere bei den Spitzen 343 und 344 wie hier dargestellt, beträgt der Winkel α 90°. Auch dies ist keine Zwangsvorschrift, sondern lediglich eine experimentell festgestellte bevorzugte Grösse.

Wie bereits erwähnt, kann die Unterseite 25 des Flansches 22 mit Energieleitrippen 26 versehen sein. Diese Energieleitrippen 26, die eine Ausführungsform von Energieleitmitteln sind, können selbstverständlich verschieden ausgestaltet sein. Auch hier haben Experimente gezeigt, dass zwei Ausführungsformen besonders geeignet sind, nämlich einerseits solche, bei denen diese Energieleitmittel aus senkrecht vom Flansch abstehenden Rippen geformt sind, die entweder radial von innen nach aussen fluchtend oder konzentrisch verlaufend angeordnet sind. Diese beiden Versionen lassen sich selbstverständlich auch kombinieren. Bei den konzentrisch angeordneten Energieleitrippen wird man mindestens die innerste Energieleitrippe annähernd fluchtend mit der Innenkante der Ausgussöffnung des spundförmigen Unterteiles anordnen.

### Bezugszeichenliste:

- 1: Verschlussvorrichtung
- 2: spundförmiger Unterteil
- 3: zylindrischer Durchstosser
- 4: Schraubkappe
- 41: Deckfläche
- 42: Mitnehmerelemente
- F: Aufschraubrichtung
- 20: zylindrischer Rohrabschnitt, Ausgussspund
- 21: Aussengewinde zur Verbindung mit Schraubkappe 4
- 22: endständiger Verbindungsflansch
- 23: optionale Orientierungskerbe
- 24: zweigängiges Innengewinde
- 25: Unterseite
- 26: Energieleitrippen
- 30: zylindrischer Rohrabschnitt
- 31: Aussengewinde
- 32: Mantelwand des Durchstossers
- 33: untere Stirnfläche der Mantelwand
- 34-36: drei Schneidelemente
- 340-342: Zähne
- 343-345: Spitzen der Zähne
- 343,344: mit Perforierspitze
- 345: mit Andruckspitze
- 346-348: Schneidkante der Zähne
- 350-352: Versteifungsschultern
- 350,351: in schneidender Richtung nachlaufend
- 352: in schneidender Richtung vorlaufend
- X: Abstand zwischen Spitze 343 und 344
- Y: Abstand zwischen Spitze 344 und 345
- Z: Abstand zwischen Spitze 345 und 343
- 37,38: Mitnehmerkanten
- 360: Lücken
- 353-355: Nachlaufkanten
- α: Winkel

## Patentansprüche

1. Eine über einer Stelle eines geschlossenen Behältnisses (B) anbringbare Verschlussvorrichtung (1) aus Kunststoff, bestehend aus einem spundförmigen Unterteil (2) mit zylindrischem Ausgussspund (20), der mit dem Behältnis verbunden oder verbindbar ist, und einer Schraubkappe (4), die auf den Unterteil (2) aufschraubbar ist, sowie einem zylindrischen Durchstosser (3), der in axialer Richtung beidseitig offen ist und im Unterteil verschiebbar gelagert ist, wobei in der Schraubkappe (4) Mitnehmermittel (42) vorhanden sind, die bei der erstmaligen Abschraubbewegung der Schraubkappe (4) den Durchstosser (3) schraubenförmig nach unten bewegen, wobei der Durchstosser (3) mit mindestens einem Schneidelement (34-36) ausgerüstet ist,
**dadurch gekennzeichnet, dass** drei Schneidelemente (34-36) über den Umfang des unteren Randes verteilt angeordnet sind, wobei die Schneidelemente (34-36) Zähne sind und der Abstand der Spitzen des ersten Zahnes (340) zum zweiten Zahn (341) am Umfang die Grösse X hat und der Abstand der Spitze des zweiten Zahnes (341) zum dritten Zahn (342) die Grösse Y hat, während der Abstand der Spitzen des dritten Zahnes (342) zum ersten Zahn (340) Z beträgt, und dass jedem eine in Umfangsrichtung verlaufende Versteifungsschulter zugeordnet ist, wobei die Versteifungsschulter an zwei Zähnen in schneidender Drehrichtung dem Zahn nachfolgend und an einem dritten Zahn in schneidender Richtung diesem Zahn vorlaufend angeordnet ist, wobei jede Schulter mit dem zugeordneten Zahn ineinander übergehend gestaltet ist und dass ferner die Spitzen aller drei Zähne auf derselben Höhe distanziert zum unteren Rand angeordnet sind und dass das geschlossene, zu öffnende Behältnis aus einer ein- oder mehrlagigen Kunststofffolie gefertigt ist.

2. Verschlussvorrichtung nach Anspruch 1, **dadurch gekennzeichnet, dass** die Abstände X und Y gleich sind.

3. Verschlussvorrichtung nach Anspruch 1, **dadurch gekennzeichnet, dass** zwischen jeweils zwei Einheiten von Zahn mit Schulter eine Lücke vorhanden ist.

4. Verschlussvorrichtung nach Anspruch 3, **dadurch gekennzeichnet, dass** die Breite aller drei Lücken gleich gross ist.

5. Verschlussvorrichtung nach Anspruch 1, **dadurch gekennzeichnet, dass** jeder Zahn eine Schneidekante und eine Nachlaufkante hat, wobei die beiden Kanten einen Winkel α von weniger als 150° einschliessen.

6. Verschlussvorrichtung nach Anspruch 5, **dadurch gekennzeichnet, dass** der Winkel α maximal 90° beträgt, wobei der Winkel α an einem Zahn kleiner als bei den beiden übrigen ist.

7. Verschlussvorrichtung nach Anspruch 1, **dadurch gekennzeichnet, dass** die Höhe der Versteifungsschulter mindestens einem Drittel der Höhe des Zahnes vom unteren Rand des zylindrischen Durchstossers (3) bis zur Spitze des Zahnes und maximal zwei Dritteln dieser Höhe entspricht.

8. Verschlussvorrichtung nach Anspruch 1, **dadurch gekennzeichnet, dass** im zylindrischen Durchstosser (3) mindestens eine Mitnehmerkante (37,38) vorhanden ist, die mit Mitnehmermitteln (42) an der Schraubkappe (4) zusammenwirkt, wobei die Mitnehmerkante eine rampenförmige Gestalt hat und mit seiner Höhenausrichtung radial zur Durchstosserachse gerichtet verläuft, während die Rampenkante parallel zur Durchstosserachse verläuft.

9. Verschlussvorrichtung nach Anspruch 8, **dadurch gekennzeichnet, dass** eine Mitnehmerkante (37) so gelegt ist, dass diese durch die Spitze (343) eines Zahnes (34) verläuft.

10. Verschlussvorrichtung nach Anspruch 1, **dadurch gekennzeichnet, dass** der spundförmige Unterteil (2) einen Flansch aufweist, der an seiner zum Behältnis hin gerichteten Fläche mit Energieleitmitteln versehen ist.

11. Verschlussvorrichtung nach Anspruch 10, **dadurch gekennzeichnet, dass** die Energieleitmittel senkrecht vom Flansch abstehende Rippen sind, die bezüglich dem Zentrum radial fluchtend und/oder konzentrisch verlaufend angeordnet sind.

12. Verschlussvorrichtung nach Anspruch 10, **dadurch gekennzeichnet, dass** die Energieleitmittel senkrecht vom Flansch abstehende Rippen sind, wobei mindestens eine Rippe mindestens annähernd mit der Innenkante der Ausgussöffnung des spundförmigen Unterteiles (2) fluchtet.

## Claims

1. A closure device (1) made of plastic which can be affixed over a point on a closed container (B) and consists of a plug-shaped lower part (2) with a cylindrical discharge plug (20), which is or can be connected to the container and a screw cap (4) which can be screwed onto the lower part (2), as well as a cylindrical piercer (3) which is open on both sides in the axial direction and is displaceably mounted in the lower part, wherein entraining means (42) are present in the screw cap (4), which move the piercer (3) down in the manner of a screw in the event of the first unscrewing movement of the screw cap (4), wherein the piercer (3) is equipped with at least one cutting element (34-36),
**characterized in that** three cutting elements (34-36) are arranged distributed over the circumference of the lower edge, wherein the cutting elements (34-36) are teeth and the distance from the tip of the first tooth (340) to the second tooth (341) on the circumference has the value X and the distance of the tip of the second tooth (341) to the third tooth (342) has the value Y, while the distance from the tip of the third tooth (342) to the first tooth (340) is Z, and **in that** each is assigned a reinforcing shoulder which runs in the circumferential direction, wherein the reinforcing shoulder is arranged on two teeth after the tooth in the cutting rotational direction and is arranged on a third tooth ahead of this tooth in the cutting direction, wherein each shoulder is constructed with the assigned tooth such that they merge into one another, and **in that** further, the tips of all three teeth are arranged at the same height, distanced from the lower edge, and **in that** the closed container which is to be opened is produced from a single-layer or multilayer plastic film.

2. The closure device according to Claim 1, **characterized in that** the distances X and Y are identical.

3. The closure device according to Claim 1, **characterized in that** a gap is present between in each case two units of tooth with shoulder.

4. The closure device according to Claim 3, **characterized in that** the width of all three gaps is identical.

5. The closure device according to Claim 1, **characterized in that** each tooth has a cutting edge and a following edge, wherein the two edges comprise an angle α of less than 150°.

6. The closure device according to Claim 5, **characterized in that** the angle α is at most 90°, wherein the angle α on one tooth is smaller than in the case of the two others.

7. The closure device according to Claim 1, **characterized in that** the height of the reinforcing shoulder corresponds to at least one third of the height of the tooth from the lower edge of the cylindrical piercer (3) to the tip of the tooth and at most two thirds of this height.

8. The closure device according to Claim 1, **characterized in that** at least one entraining edge (37,38) is present in the cylindrical piercer (3), which interacts with entraining means (42) on the screw cap (4), wherein the entraining edge has a ramp-shaped construction and its vertical orientation runs radially orientated with respect to the piercer axis, while the ramp edge runs parallel to the piercer axis.

9. The closure device according to Claim 8, **characterized in that** one entraining edge (37) is located such that it runs through the tip (343) of a tooth (34).

10. The closure device according to Claim 1, **characterized in that** the plug-shaped lower part (2) has a flange which is provided with energy transmission means on its surface which faces the container.

11. The closure device according to Claim 10, **characterized in that** the energy transmission means are ribs which stick out perpendicularly from the flange and, with respect to the centre, are arranged in a radially flush manner and/or running concentrically.

12. The closure device according to Claim 10, **characterized in that** the energy transmission means are ribs which stick out perpendicularly from the flange, wherein at least one rib is at least approximately flush with the inner edge of the discharge opening of the plug-shaped lower part (2) .

## Revendications

1. Dispositif de scellement (1) en plastique pouvant être monté sur un emplacement d'un récipient (B) fermé, constitué d'une partie inférieure (2) en forme de bonde avec une bonde à busette (20) cylindrique, qui est reliée ou peut être reliée au récipient, et un capuchon vissable (4), qui peut être vissé sur la partie inférieure (2), ainsi qu'un perforateur cylindrique (3), qui est ouvert des deux côtés dans la direction axiale et est positionné de manière déplaçable dans la partie inférieure, moyennant quoi des moyens de doigt d'entraînement (42) sont présents dans le capuchon vissable (4), lesquels déplacent le perforateur (3) en forme de vis vers le bas lors du premier mouvement de dévissage du capuchon vissable (4), moyennant quoi le perforateur (3) est équipé d'au moins un élément sécant (34-36),
**caractérisé en ce que** trois éléments sécants (34-36) sont répartis sur la circonférence du bord inférieur, moyennant quoi les éléments sécants (34-36) sont des dents et l'espacement des pointes de la première dent (340) par rapport à la deuxième dent (341) a la grandeur X sur la circonférence et l'espacement de la pointe de la deuxième dent (341) par rapport à la troisième dent (342) a la grandeur Y, alors que l'espacement des pointes de la troisième dent (342) par rapport à la première dent (340) s'élève à Z, et **en ce que** un épaulement de raidissement s'étendant dans la direction circonférentielle est affecté à chacune d'elle, moyennant quoi l'épaulement de raidissement est disposé sur deux dents dans la direction de rotation sécante postérieurement à la dent et sur une troisième dent précédemment à cette dent dans la direction sécante, moyennant quoi chaque épaulement est configuré de manière à aboutir l'un dans l'autre avec la dent affectée et **en ce que** en outre les pointes de toutes les trois dents sont disposées en étant à la même hauteur par rapport au bord inférieur et **en ce que** le récipient fermé, à ouvrir est fabriqué dans une feuille plastique monocouche ou multicouche.

2. Dispositif de scellement selon la revendication 1, **caractérisé en ce que** les espacements x et Y sont égaux.

3. Dispositif de scellement selon la revendication 1, **caractérisé en ce que** entre respectivement deux unités de dent avec épaulement, un interstice est présent.

4. Dispositif de scellement selon la revendication 3, **caractérisé en ce que** la largeur est de même grandeur toutes les trois dents.

5. Dispositif de scellement selon la revendication 1, **caractérisé en ce que** chaque dent possède une arête sécante et une arête suiveuse, moyennant quoi les deux arêtes définissent un angle α inférieur à 150°.

6. Dispositif de scellement selon la revendication 5, **caractérisé en ce que** l'angle α s'élève au maximum à 90°, moyennant quoi l'angle α est plus petit sur une dent que sur les deux autres.

7. Dispositif de scellement selon la revendication 1, **caractérisé en ce que** la hauteur de l'épaulement de raidissement correspond au moins à un tiers de la hauteur de la dent depuis le bord inférieur du perforateur cylindrique (3) jusqu'à la pointe de la dent et au maximum à deux tiers de cette hauteur.

8. Dispositif de scellement selon la revendication 1, **caractérisé en ce que** au moins une arête de doigt d'entraînement (37,38) est présente dans le perforateur cylindrique (3), laquelle coopère avec des moyens de doigt d'entraînement (42) sur le capuchon vissable (4), moyennant quoi l'arête de doigt d'entraînement a une forme de rampe et s'étend par son orientation de hauteur radialement par rapport à l'axe de perforateur, alors que l'arête de rampe s'étend parallèlement à l'axe de perforateur.

9. Dispositif de perforation selon la revendication 8, **caractérisé en ce que** une arête de doigt d'entraînement (37) est placée de telle sorte que celle-ci s'étende à travers la pointe (343) d'une dent (34).

10. Dispositif de scellement selon la revendication 1, **caractérisé en ce que** la partie inférieure (2) en forme de bonde présente une bride, qui est pourvue de moyens de conduction d'énergie sur sa surface orientée vers l'intérieur du récipient.

11. Dispositif de scellement selon la revendication 10, **caractérisé en ce que** les moyens de conduction d'énergie sont des nervures dépassant à la perpendiculaire de la bride, qui sont disposées en alignement radial par rapport au centre et/ou s'étendent concentriquement.

12. Dispositif de scellement selon la revendication 10, **caractérisé en ce que** les moyens de conduction d'énergie sont des nervures dépassant à la perpendiculaire de la bride, moyennant quoi au moins une nervure s'aligne au moins approximativement avec l'arête intérieure de l'ouverture de busette de la partie inférieure (2) en forme de bonde.
